# EUROPÄISCHE PATENTSCHRIFT

(11) **EP 0 642 622 B1**
(45) Veröffentlichungstag und Bekanntmachung des Hinweises auf die Patenterteilung: **15.11.1995**
(21) Anmeldenummer: 93909922.2
(22) Anmeldetag: 08.05.1993
(51) Int. Cl.: E05B 35/00, G07B 15/00, G07F 7/02

(54) **SCHLIESSANLAGE**
CLOSURE SYSTEM
SYSTEME DE FERMETURE

(30) Priorität: 13.05.1992 DE 4215794
(43) Veröffentlichungstag der Anmeldung: 15.03.1995
(73) Patentinhaber: Schulte-Schlagbaum Aktiengesellschaft, D-42553 Velbert (DE)
(72) Erfinder: EISERMANN, Armin, D-5620 Velbert 1 (DE)
(74) Vertreter: Rieder, Hans-Joachim, Dr.
(86) Internationale Anmeldenummer: EP9301129
(87) Internationale Veröffentlichungsnummer: WO9323644

(56) Entgegenhaltungen:
- EP-A- 0 277 440
- DE-A- 2 050 760
- DE-A- 3 320 680
- DE-A- 3 728 072
- US-A- 4 717 816

## Beschreibung

Die Erfindung betrifft eine Schließanlage gemäß Gattungsbegriff des Hauptanspruches.

Bei den bekannten Lösungen dieser Art (DE-A-37 28 072) trägt der Schlüssel zusätzlich zu den unterschiedlich magnetisch codierbaren Einzelfeldern eine Strichcodekennung, um mit dem Schlüssel die Inanspruchnahme etwaiger Serviceleistungen oder dergleichen in Kauf zu nehmen. Es ist auch schon bekannt, die Erfassung solcher Serviceleistungen dadurch vorzunehmen, daß im Bereich der Servicestation, wo die Ausgabe von Waren oder die Abrechnung von Dienstleistungen erfolgt, der Schließcode des Kartenschlüssels gelesen wird, um über eine Onlineverbindung der Service-Station mit einer Ausgabeeinheit oder anderen Zentraleinheit in dieser den Abrechnungsfaktor zu erfassen, um ihn dann später, z. B. beim Verlassen einer Badeanstalt oder bei Rückgabe eines Hotelzimmerschlüssels an der Kasse des Hotels, dem Benutzer in Rechnung zu stellen. Dabei kann der von den unterschiedlich codierten Einzelfeldern gebildete Schließcode noch einmal eine Unterteilung besitzen hinsichtlich verschiedener Karteninhaber-Identität, so daß also z. B. zwei Personen, die das gleiche Hotelzimmer benutzen, hinsichtlich der in Anspruch genommenen Serviceleistungen getrennt abgerechnet werden, indem dieser volle Schließcode/Karten inhabercode über die Onlineverbindung zur Auswertung weitergegeben wird.

Die entsprechende Onlineverbindung ist in manchen Fällen recht aufwendig und ungeeignet.

Aufgabe der Erfindung ist es deshalb, eine gattungsgemäße Schließanlage so auszugestalten, daß etwaige Serviceleistungen mittels des Schließanlagenkartenschlüssels abrechnungstechnisch erfaßt werden können an Service-Stationen, die zusätzlich oder anstatt der Online-verbundenen Service-Stationen arbeiten können.

Gelöst ist dies durch die im Kennzeichen des Hauptanspruches angegebene Erfindung. Die Unteransprüche stellen vorteilhafte Weiterbildungen dar.

Zufolge dieser Ausgestaltung ist eine Schließanlage geschaffen, bei welcher Serviceleistungen über den Schlüssel erfaßt und später nach Auswertung in einer Zentraleinheit oder dergleichen abgerechnet werden können, ohne daß die Service-Station, wo die Ware ausgegeben oder die Dienstleistung erfaßt werden soll, in irgendeiner Leitungsverbindung steht zur Zentraleinheit. Die Erfassung der in Anspruch genommenen Leistung erfolgt vielmehr über eine Umcodierung des Schlüssels im Bereich derjenigen magnetisierbaren Einzelfelder desselben, die für die Schließcodekennung nicht benutzt sind. Das bietet auch einen außerordentlichen Sicherheitsfaktor. Der Inhaber des Kartenschlüssels kann nicht erkennen, welche magnetisch codierbaren Einzelfelder nun zum Schließcode und/oder zum Schließcode/Karteninhaber-Identi tätscode bzw. zu demjenigen Bereich gehören, welcher werterhöhend oder werterniedrigend umcodiert werden darf/umcodiert werden kann. Manipulationsversuche führen mit größter Wahrscheinlichkeit dazu, daß die Karte ihre Funktion als Schlüssel für das zugehörige Schließanlagenschloß verliert. Eine werterhöhende Umcodierung findet statt, nachdem die Zentraleinheit den Kartenschlüssel ausgegeben hat und nachfolgend alle in Anspruch genommenen Serviceleistungen auf der Karte addiert werden. Eine werterniedrigende Umcodierung findet statt, wenn der Schlüssel gegen einen Pfandbetrag ausgegeben worden ist und dann die in Anspruch genommenen Serviceleistungen codemäßig abgesetzt werden, um bei Rückgabe des Schlüssels an der Zentraleinheit dann anstatt einer Rechnungsstellung an den Benutzer die Rückgabe desjenigen Geldes vorzunehmen, welches von dem abgegebenen Pfandbetrag nicht verbraucht worden ist. Die Service-Station liest dabei die jeweilige auf dem Schlüssel bei Einschub existierende Codierung, um zu entscheiden, ob und in welchem Maße eine erhöhende oder erniedrigende Umcodierung erfolgen soll. Gelangt der Schlüssel dann wieder zur Zentraleinheit, so wird durch die dortige Leseeinrichtung die Wertstellung dieser Datenausweis-Einzelfelder erfaßt und durch gleichzeitige Erfassung der Schloß-bezogenen Codierung, zu welcher auch etwaige Karteninhaber-Identitätskennungen gehören können, der wertmäßige Betrag für die in Anspruch genommenen Serviceleistungen dem richtigen Karteninhaber zugeordnet und mit diesem abgerechnet. Die entsprechende Umcodierung, sei sie werterhöhend oder werterniedrigend, wird dabei jeweils auf ein vorgesehenes Limit beschränkt. Um nicht die gesamte Auswertung unmittelbar durch Einschub des Kartenschlüssels jeweils in die Zentraleinheit notwendig zu machen, kann gemäß besonderer Ausführungsform diese Weitergabe der umcodierten Daten auch durch eine Service-Station erfolgen, die ihrerseits Serviceleistungen abrechnet und ausgibt, aber die vorbekannte Onlineverbindung zur Zentraleinheit hat. Innerhalb der Zentraleinheit und/oder einer solchen Service-Station kann dann eine Neutralisierung der Umcodierungs-Datenausweis-Einzelfelder des Schlüssels erfolgen. Ebenso kann es möglich sein, daß innerhalb der Service-Station die Umcodierung durch Geldeingabe beeinflußbar ist. Dies insbesondere dann, wenn die Restwerte, die noch umcodierbar auf dem Kartenschlüssel erfaßt werden können, z. B. nicht ausreichen, um die volle Serviceleistung zu erbringen oder wenn der Kartenbenutzer - veranlaßt durch eine entsprechende Anzeige an der Service-Station - erfährt, daß keine größere durch Umcodierung seines Schlüssels mögliche Inanspruchnahme von Leistungen mehr als Reserve gegeben ist. Dabei kann die entsprechende erfindungsgemäße Service-Station auch eine Sperreinrichtung besitzen, um nach Einschub eines Schlüssels, der auf ein bestimmtes Schloß, z. B. einer bestimmten Hotelzimmertür, codiert ist, der aber einen Nachfolgeschließcode zum Öffnen dieses Schlosses besitzt, der gleichzeitig den voraufgegangenen Schließcode außer Kraft setzt, bewirkt, daß erst nach Einschieben eines solchen Schließcode verändernden Kartenschlüssels auch innerhalb der Service-Station der Kartenschlüssel mit dem voraufgegangenen Schließcode nicht mehr benutzbar ist.

Der Gegenstand der Erfindung ist auf der beiliegenden Zeichnung in
- Fig. 1: schematisch dargestellt.
- Fig. 2: zeigt einen Kartenschlüssel in Ansicht auf eine Breitseitenfläche mit schematisch dargestellten codierbaren Einzelfeldern.
- Fig. 3: zeigt das Grundprinzip der Arbeitsweise eines zu einem entsprechenden Kartenschlüssel zugehörigen Schlosses.

Die Zentraleinheit Z gibt die Kartenschlüssel K aus. Deren Breitseitenflächen sind in unterschiedlich magnetisch codierbare Einzelfelder E unterteilt. Das bedeutet, daß sich das Magnetfeld, welches von diesen Einzelfeldern jeweils verkörpert wird, in der Dickenrichtung der Karte K erstreckt; entweder sitzt der magnetische Nordpol also auf der Oberseite und der Südpol auf der Unterseite oder umgekehrt.

Der übergewichtige Teil dieser Einzelfelder E dient dazu, den Kartenschlüssel K zunächst zu identifizieren auf eines der Schlösser 1 - n, z. B. eines Hotels. Ein Schlüssel paßt dabei etwa nur zum Schloß 4. Des weiteren sind die Einzelfelder so codiert, daß sie jeweils einen bestimmten Schließcode verkörpern, der entweder ständig zu diesem entsprechenden Schloß 4 gehört oder jeweils zeitweilig. Wenn letzteres der Fall ist, ändert sich der Schließcode laufend, je nach Ausgabe eines weiteren Schlüssels K für dasselbe Schloß 4. Schiebt man den neuen Schlüssel K dann ein, so codiert sich das Schloß selbsttätig um, und zwar entsprechend der DE-A-37 28 072 und der voraufgegangene Schließcode wird ungültig. Zusätzlich können einzelne Felder noch eine Karteninhaber-Identität verkörpern, so daß z. B. für den Fall einer Bewohnung eines Zimmers durch mehrere Personen jeder Schlüsselinhaber noch einen Individualcode für sich besitzt.

Dieser Schlüssel K kann dann z. B. in eine Serviceeinheit eingeschoben werden. Diese liest den Schließcode/Kar teninhaber-Identitätscode und gibt damit die jeweils in Anspruch genommene Serviceleistungen (Warenausgabe, Saunabenutzung etc.) an die Zentraleinheit Z weiter, wo später bei Rückgabe des Schlüssels K eine Abrechnung der Leistung erfolgt. Diese Service-Station ist in der beiliegenden Skizze mit SO bezeichnet. Ergänzend ist eine weitere für sich völlig autarke, also ohne jede Online-Verbindung zur Zentrale Z stehende Service-Station SA vorgesehen. Auch in diese ist ein Kartenschlüssel K einschiebbar. Um nun dort in Anspruch genommene Serviceleistungen, Warenausgaben oder dergleichen, wertmäßig zu erfassen, erfolgt eine Umcodierung solcher Datenausweis-Einzelfelder E1 des Schlüssels K, die als Schloß-bezogene Codierung nicht benutzt sind. Diese Umcodierung erfolgt werterhöhend oder werterniedrigend. Die Service-Station SA hat dabei einen Leser, um den aktuellen Stand bezüglich dieser Einzelfelder E1 zu erfassen. Sie hat ferner Magnetisierungsspulen, die entsprechende Felder E1, die gar nicht magnetisiert sind, in bestimmter Weise zu magnetisieren oder solche, die den magnetischen Südpol auf der einen Breitseite haben, umzuwandeln in eine Magnetisierung mit dem magnetischen Südpol auf der anderen Breitseite. Gelangt die Karte K nach ein- oder mehrmaliger Benutzung in eine oder mehrere solcher Service-Stationen SA, die wegen fehlender Online-Verbindungen auch in größeren Entfernungen vom Hotel, z. B. am Hotelstrand, stehen können, wieder in den Bereich der Zentraleinheit Z, so kann über die stattgefundene Umcodierung und einen entsprechenden Leser in der Zentraleinheit Z der zur Umcodierung zugehörige Wertfaktor ermittelt und über den schloßbezogenen Code (Schließcode/Karteninhaber-Identitätscode) dem Schuldner zugerechnet werden.

Die Arbeitsweise der magnetisch codierten Einzelfelder im Schloß 4 ergibt sich im wesentlichen aus Fig. 3. Dort ist ersichtlich, daß der Kartenschlüssel K in einen Schacht 7 des Schlosses 4 einschiebbar ist. Magnetische Zuhaltungen 31 werden durch die entsprechend codierten Einzelfelder E in eine Freigabeposition gesteuert, d. h. sie treten aus entsprechenden Sperröffnungen 29 einer Sperrplatte 26 aus. Bei richtigem Schlüssel K läßt sich dadurch der Schieber 25 axial verschieben; diese Verschiebung bewirkt die Verschwenkung einer Blattfeder 44. Letztere verschiebt eine Kupplungsbüchse 50 auf den Dorn 57 einer Schloßbetätigungshandhabe 4'. In verlagerter Stellung des Schiebers 25 ist dadurch die Handhabe 4' mit der Falle/dem Riegel eines Einsteckschlosses der Tür verbunden und die Tür demgemäß öffenbar. Wurde versucht, beispielsweise die werterfassende Umcodierung der Einzelfelder E1 zu verändern und wird dabei auch nur eine der Schloß-bezogenen Codierungen geändert, so ist der Schlüssel K nicht mehr zum Schließen des diesem zugeordneten Schlosses 4 zu nutzen.

## Patentansprüche

1. Schließanlage
mit einer Zentraleinheit,
mit von dieser kodiert auszugebenden Kartenschlüssein (K), deren Breitseitenflächen in für die einzelnen Schlösser/Karteninhaber unterschiedlich magnetisch kodierbare Einzelfelder (E) unterteilt sind,
mit mindestens einem Schloß, wobei ein Kartenschlüssel (K) in einen Schacht (7) des Schlosses einschiebbar ist, in welchem ein Teil der kodierten Einzelfelder (E) entsprechend positionierte Magnetsperrstifte (31) als Zuhaltungen des Schlosses (4) in Öffnungsstellung steuern, mit einer Service-Station (SA) mit einer Lese-Einrichtung,
wobei weitere Einzelfelder der Kartenschlüssel über ihre von der Lese-Einrichtung abzufragende Magnetisierungs-Polarität auch noch einen Datenausweis verkörpern zwecks bargeldloser Abrechnung von an der Service-Station (SA) von Waren oder dergleichen in Anspruch genommener Leistungen des Kartenschlüsselbenutzers,
und mit einer an der Zentraleinheit angeschlossenen Auswertestation,
dadurch gekennzeichnet, daß die Service-Station (SA) die Datenausweis-Einzelfelder (E1) des Schlüssels (K) werterhöhend oder werterniedrigend umkodiert und die Auswertestation eine Leseeinrichtung ausweist, zur Erfassung und Speicherung dieser Umkodierungen in Zuordnung zu anderen Kodierungen des Kartenschlüssels (K).

2. Schließanlage nach Anspruch 1, dadurch gekennzeichnet, daß die ergänzenden Codierungen, die Schloß-bezogenen Codierungen, gegebenenfalls der Schließcode selbst sind.

3. Schließanlage nach Anspruch 1, dadurch gekennzeichnet, daß die Auswertestation eine mit einer Zentraleinheit (Z) verbundene Service-Station (SO) ist, welche die Speicherdaten Online in die Zentralstation (Z) überbringt.

4. Schließanlage nach einem der vorhergehenden Ansprüche, insbesondere nach Anspruch 1, dadurch gekennzeichnet, daß die Auswertestation die umcodierten Felder (E1) des Kartenschlüssels (K) nach Speicherung neutralisiert.

5. Schließanlage nach einem oder mehreren der vorhergehenden Ansprüche, dadurch gekennzeichnet, daß die Umcodierung innerhalb der Service-Station (SO,SA) durch Geldeingabe beeinflußbar ist.

## Claims

1. Locking system
with a central unit,
with card keys (K), to be issued in encoded manner by the latter, whose faces are subdivided into variably magnetically encodable individual fields (E) for the individual locks / cardholders,
with at least a lock, wherein a card key (K) can be pushed into a slot (7) of the lock in which a part of the encoded individual fields (E) direct correspondingly positioned magnetic locking pins (31) as tumblers of the lock (4) into an open position, with a service station (SA) with a reading device,
wherein further individual fields of the card keys through their magnetisation polarity to be interrogated by the reading device also further embody a data identification for the purpose of cashless accounting for services of goods or the like utilised by the card key user at the service station (SA),
and with an analysis station connected to the central unit,
Characterised in that the service station (SA) recodes the individual data identification fields (E1) of the key (K) in value incrementing or value decrementing manner and the analysis station comprises a reading device for capturing and storing these recodings in association with other codings of the card key (K).

2. Locking system according to claim 1, characterised in that the supplementary codings are the lock-related codings, if necessary the locking code itself.

3. Locking system according to claim 1, characterised in that the analysis station is a service station (SO) connected to a central unit (Z) which transmits the stored data on-line into the central station (Z).

4. Locking system according to one of the preceding claims, in particular claim 1, characterised in that the analysis station neutralises the recoded fields (E1) of the card key (K) after storage.

5. Locking system according to one or several of the preceding claims, characterised in that the recoding can be affected within the service station (SO, SA) by putting in money.

## Revendications

1. Installation de fermeture, constitué d'une unité centrale, de clés se présentant sous forme de cartes (K) sortant codées par cette unité centrale, et dont les faces latérales larges sont subdivisées en zones individuelles (E) susceptibles d'être codées magnétiquement de façon différenciée, pour les différentes serrures/titulaires de carte, d'au moins une serrure, une clé à carte (K) étant susceptible d'être introduite dans un puits (7) de la serrure, dans lequel une partie des zones individuelles (E) codées commandent le passage à la position d'ouverture de la tige de blocage magnétique (31) positionnée de façon correspondante en servant de paillettes de gorge à la serrure (4), avec une station-service (SA) équipé d'un dispositif de lecture, dans laquelle d'autres zones individuelles des clés à carte matérialisant également encore une identité de données par l'intermédiaire de leur polarité de magnétisation, faisant l'objet d'une interrogation par le dispositif de lecture, en vue de débiter, sans usage d'argent liquide, des prestations prises en compte, fournies à l'utilisateur de la clé à cartes, par la station (SA) et concernant des marchandises ou analogues, et d'un poste d'exploitation raccordé à l'unité centrale, caractérisée en ce que la station-service (SA) réalise un transcodage ou conversion de codes, en augmentant les valeurs ou en diminuant les valeurs, des zones individuelles d'identité de données (E1) de la clé (K), et en ce que le poste d'exploitation comporte un dispositif de lecture destiné à saisir et à mettre en mémoire ces transcodages, en association à d'autres codages de la clé à carte (K).

2. Installation de fermeture selon la revendication 1, caractérisée en ce que les codages complémentaires sont les codages liés à la serrure, le cas échéant sont le code de fermeture lui-même.

3. Installation de fermeture selon la revendication 1, caractérisée en ce que le poste d'exploitation est une station-service (SO), reliée à une unité centrale (Z) et qui transfère en ligne "on line" les données mises en mémoire dans la station centrale (Z).

4. Installation de fermeture selon l'une des revendications précédentes en particulier selon la revendication 1, caractérisée en ce que le poste d'évaluation neutralise les zones transcodées (E1) de la clé à carte (K), après la mise en mémoire.

5. Installation de fermeture selon l'une ou plusieurs des revendications précédentes, caractérisée en ce que le transcodage est susceptible d'être influencé par introduction d'argent, dans la station-service (SO, SA)
